# EUROPÄISCHE PATENTANMELDUNG

(11) **EP 0 371 214 A1**
(43) Veröffentlichungstag der Anmeldung: **06.06.1990**
(21) Anmeldenummer: 89116744.7
(22) Anmeldetag: 09.09.1989
(51) Int. Cl.: D01H 7/22, D01H 7/14

(54) **Spinnereimaschine, insbesondere Ringspinnmaschine oder Ringzwirnmaschine**

(30) Priorität: 18.11.1988 DE 3839026
(71) Anmelder: Zinser Textilmaschinen GmbH, D-73061 Ebersbach/Fils (DE)
(72) Erfinder: Grau, Gerhard, Dipl.-Ing., D-7840 Müllheim 13 (DE); Güttler, Hermann, Dipl.-Ing. (FH), D-7336 Uhingen (DE)

(57) **Zusammenfassung**

Für eine Spinnereimaschine, insbesondere eine Ringspinnmaschine oder eine Ringzwirnmaschine, mit auf beiden Maschinenseiten angeordneten Spindeln, die jeweils mit einem elektrischen Einzelmotor versehen sind, wird vorgesehen, daß den Spindeln Feststellbremsen (24, 25) zugeordnet sind, die die Spindeln (11) bei abgeschalteten Einzelmotoren gegen Verdrehen sichern.

## Beschreibung

Die Erfindung betrifft eine Spinnereimaschine, insbesondere eine Ringspinnmaschine oder Ringzwirnmaschine, mit auf beiden Maschinenseiten angeordneten Spindeln,die jeweils mit einem elektrischen Einzelmotor versehen sind.

Im Versuchsbetrieb mit derartigen Maschinen hat sich gezeigt, daß bei einem Anfahren nach einem Doffen oder einem Maschinenstillstand die Anzahl der Fadenbrüche gegenüber konventionellen Maschinen wesentlich erhöht ist.

Der Erfindung liegt die Aufgabe zugrunde, eine Spinnereimaschine der eingangs genannten Art so zu verbessern, daß bei einem Anfahren nach einem Maschinenstillstand oder nach einem Doffen die Anzahl der Fadenbrüche reduziert ist.

Diese Aufgabe wird dadurch gelöst, daß den Spindeln sie bei abgeschalteten Einzelmotoren gegen Verdrehen sichernde Feststellbremsen zugeordnet sind.

Die Erfindung geht von der Erkenntnis aus,daß nach einem Stillsetzen die Spindeln nicht in der Position stehen bleiben, die sie beim Stillsetzen eingenommen haben. Insbesondere aufgrund der Fadenspannung und unter Umständen auch unter Einwirkung von Vibrationen drehen sich die Spindeln zurück, so daß es zu einer Schlaufen- oder Kringelbildung zumindest an einigen der Spin deln kommt. Dies kann an diesen Spinnstellen beim Anfahren zu Fadenbrüchen führen. Durch die den Spindeln zugeordneten Feststellbremsen wird dieses ungewünschte und unkontrollierte Verdrehen verhindert, so daß damit die Anzahl der Fadenbrüche bei einem Anfahren deutlich reduziert werden kann.

In weiterer Ausgestaltung der Erfindung ist für die Feststellbremsen aller Spindeln wenigstens einer Maschinenseite eine gemeinsame Betätigungseinrichtung vorgesehen. Das Betätigen der Feststellbremsen kann somit zentral gegensinnig zu dem Ein- und Ausschalten der Einzelmotoren gesteuert werden.

In weiterer Ausgestaltung der Erfindung wird vorgsehen, daß den Spindeln einer Maschinenseite ein in Längsrichtung der Maschine verlaufendes Element zugeordnet ist, das mit Bremselementen versehen und an einen Verstellantrieb angeschlossen ist, durch dessen Verstellen die Bremselemente den Spindeln zustellbar sind. Auch bei einer sehr großen Anzahl von Spindeln werden die von dem Verstellantrieb aufzubringen Kräfte nicht allzu groß, da nur reltaiv kleine Bremskräfte erforderlich sind, die nur ein Verdrehen der nicht mehr angetriebenen Spindeln gegen die jeweilige Fadenspannung verhindern müssen. In vorteilhafter Ausgestaltung wird eine in Längsrichtung der Maschine beweglich geführte Stange vorgesehen, an der die Bremselemente befestigt sind. Eine derartige Stange läßt sich raumsparend unterbringen. In vorteilhafter Weiterbildung wird dabei vorgesehen, daß an beide Enden der Stange Zugantriebe angreifen, die wechselweise aktivierbar sind. Dadurch wird die Stange nur auf Zugkräfte belastet, so daß sie relativ dünn dimensioniert werden kann.

In weiterer Ausgestaltung der Erfindung wird vorgesehen, daß den Spindeln Niederhalter zugeordnet sind, die auf beweglichen Haltern angeordnet und mittels eines Verstellantriebs den Spindeln als Bremselemente zustellbar sind. Derartige Niederhalter sind üblicherweise bei einer Ringspinnmaschine vorhanden, um ein unbeabsichtigtes Herausziehen der Spindeln zu verhindern, beispielsweise bei einem Kopswechsel. Diese Niederhalter erhalten durch den an sie angreifenden Verstellantrieb eine zusätzliche Funktion, nämlich als eine gemeinsame, bei Abschalten der Spinnmaschine zum Einsatz kommende Feststellbremse. In zweckmäßiger Ausgestaltung wird dabei vorgesehen, daß die Niederhalter mittels eines Verstellantriebes in eine die Spindeln freigebende Position bewegbar sind. Üblicherweise müssen derartige Niederhalter von Hand aus dem Bereich der Spindel herausbewegt werden, um die Spindel herausziehen zu können. Durch die vorstehende Ausbildung wird dagegen möglich, alle Niederhalter gleichzeitig aus dem Bereich der Spindeln herauszubewegen, so daß diese für eine Wartung ohne zusätzlichen Arbeitsschritt aus ihren Lagern herausgenommen werden können.

In weiterer Ausgestaltung der Erfindung wird vorgesehen, daß den Spindeln wenigstens einer Maschinenseite ein in Maschinenlängsrichtung verlaufender Schlauch zugeordnet ist, der an eine Versorgungseinrichtung für Druckmedium angeschlossen und durch Beaufschlagen mit Druckmedium an die Spindeln andrückbar ist. Da nur, wie bereits erwähnt wurde, relativ kleine Bremskräfte notwendig sind, läßt sich auf diese Weise eine sichere und zuverlässige Feststellbremse für alle Spindeln schaffen. Dabei ist es vorteilhaft, wenn der Schlauch in einem Rohr verlegt ist, das im Bereich der Spindeln mit zu den Spindeln hin offenen Ausschnitten versehen ist.

Weitere Merkmale und Vorteile der Erfindung ergeben sich aus der nachfolgenden Beschreibung der in den Zeichnungen dargestellten Ausführungsformen.
Fig. 1 zeigt eine Seitenansicht einer Spindel einer Ringspinnmaschine oder Ringzwirnmaschine mit einer erfindungsgemäßen Feststellbremse,
Fig. 2 zeigt eine schematische Darstellung der Feststellbremse mit dem zugehörigen Antrieb,
Fig. 3 eine Abwandlung der Ausführungsform nach Fig. 1 bezüglich der Bremselemente,
Fig. 4 eine weitere Abwandlung der Ausführungsform nach Fig. 1 und 2 bezüglich der Bremselemente,
Fig. 5 eine schematische, teilweise geschnittene Darstellung einer weiteren Ausführungsform für eine alle Spindeln wenigstens einer Maschinenseite bedienende Feststellbremse,
Fig. 6 eine Seitenansicht einer Spindel, ähnlich Fig. 1, bei welcher Niederhalter für die Spindeln vorgesehen sind, die gleichzeitig als Feststellbremse dienen, und
Fig. 7 eine schematische Darstellung eines Verstellantriebes für die als Feststellbremsen zusätzlich ausgenutzten Niederhalter.

Fig. 1 zeigt eine Spindel (11) einer Ringspinnmaschine oder Ringzwirnmaschine, die mit einem elektrischen Einzelmotor (10) angetrieben ist. Da derartige einzelmotorischen Antriebe bekannt sind, kann auf eine detaillierte Darstellung dieses Einzelmotors (10) verzichtet werden. Die Einzelmotoren (10) und die in ihnen aufgenommenen und gelagerten Spindeln (11) sind an einer in Maschinenlängsrichtung durchlaufenden Spindelbank (13) befestigt. Die Spindelbank (13) ist in Fig. 1 nur schematisch als eine in Maschinenlängsrichtung verlaufende Schiene dargestellt worden. In der Praxis kann sie durchaus andere Formen aufweisen, insbesondere die Form eines U-Profils oder eines sonstigen Profils.

In Versuchen hat sich gezeigt, daß bei einem Abschalten der bevorzugt als Asynchronmotoren ausgeführten Einzelmotoren (10), sei es für ein Doffen oder bei einem Maschinenstillstand über das Wochenende o.dgl.,die Fadenspannung der auf eine nicht dargestellte Spulenhülse aufgewickelten Fäden oder der als Unterwindungen aufgewickelten Fäden ausreicht, um die Spindeln (11) zu verdrehen. Dadurch besteht die Gefahr, daß sich Kringel oder Schlaufen in den Fäden bilden, die bei einem Wiederanfahren Ursache für Fadenbrüche sein können. Um dies zu vermeiden, wird jeder Spindel (11) eine Feststellbremse zugeordnet, die bei abgeschalteten Einzelmotoren (10) die Spindeln (11) gegen Verdrehen sichert. Die aufzubringenden Bremskräfte sind relativ gering, da sie nur das von der Fadenspannung aufgebrachte Moment ausgleichen und die Spindeln (11) nicht etwa aus dem Lauf zum Stillstand bringen müssen. Sie werden erst bei Stillstand oder unmittelbar vor dem Stillstand eingeschaltet.

Bei der Ausführungsform nach Fig. 1 und 2 ist eine in Maschinenlängsrichtung verlaufende Stange (15) vorgesehen, die an einer an der Spindelbank (13) angebrachten Halterung (14) in Gleitlagern (19) geführt ist, die beispielsweise Kunststoffprofile sind. Die Stange (15) ist mit Bremselementen (16) versehen, die in den Bereich der Spindeln (11) ragen und die durch ein Längsverschieben der Stange (15) den Spindeln (11) zustellbar sind.

Wie aus Fig. 2 zu ersehen ist, sind auf der Stange (15) in der Spindelteilung entsprechenden Abständen Haltemuffen (23) angebracht, an denen Blattfedern (24) befestigt sind, die Bremsbeläge (25) tragen, die den Spindeln (11) zustellbar sind. Für die Stange (15) ist ein pneumatischer Antrieb vorgesehen, durch welchen die Stange (15) bei einem Verstellen in oder aus der Bremsstellung jeweils auf Zug belastet wird.

An das Ende der Stange (15) sind die Kolben von pneumatischen Pressen (17, 18) angelenkt, die von einer Druckluftquelle (22) gesteuert über ein Elektromagnetventil (21) wechselweise mit Druckluft beaufschlagbar sind. In der in Fig. 2 dargestellten Bremsstellung ist die pneumatische Presse (18) mit Druckluft beaufschlagt, während die Presse (17) entspannt ist.

Um die Möglichkeit zu schaffen, daß bei einem Abschalten der Maschine keine Druckluftversorgung aufrechterhalten werden muß, ist eine Rasteinrichtung vorgesehen, die die Stange (15) mit den Bremselementen (16) mit einer vorgegebenen Rastkraft in der Bremsstellung hält. Hierzu ist an der Stange (15) ein Rastelement (31) angebracht, in das eine Rastfeder (33) mit einer Nase einrastet. Erst wenn durch Beaufschlagen der pneumatischen Presse (17) mit Druckluft diese Rastkraft überwunden wird, läßt sich die Stange (15) wieder in die Stellung zurückbewegen, in der die Bremselemente (16) nicht mehr aktiv sind. Die gelöste Stellung der Feststellbremsen wird durch eine entsprechende Verrastung gesichert, wozu an der Stange (15) ein weiteres Rastelement (31) angebracht ist, der eine mit einer Rastnase versehene Rastfeder (32) zugeordnet ist, die die Stange (15) in der Stellung halt, in welcher die Bremselemente (16) gelöst sind.

In Fig. 3 ist eine Ausführungsform ähnlich Fig. 2 dargestellt, bei welcher an der Stange (15) in dem der Spindelteilung entsprechenden Abstand Muffen (23) angebracht sind, die mit Blattfedern (34) versehen sind, die eine Rastmulde aufweisen, mit welchen sie gegen die Spindeln (11) in der Bremsstellung verrasten. Bei dieser Ausführungsform kann auf zusätzliche Verrastungen verzichtet werden. Das Bremselement (16) ist ein federnder in seinem Endbereich an den Spindeldurchmesser angepaßter Bremsarm (34).

Bei der Ausführungsform nach Fig. 4 sind an der Stange (15) als Bremselemente (16) Bremskeile (35) in der Spindelteilung entsprechenden Abständen angebracht, die in ihrem den Spindeln (11) gegenüberliegenden Bereich mit einem Bremsbelag (36) versehen sind. Da bei dieser Ausführungsform die Bremselemente (16) eine Kraft in Querrichtung zur Stange (15) aufbringen, die von der Stange (15) aufgefangen werden muß, ist es zweckmäßig, Widerlager (20) vorzusehen.

In Fig. 5 ist eine für die Spindeln (11) einer Maschinenseite bestimmte Feststellbremse vorgesehen, die als Bremselement einen sich in Maschinenlängsrichtung erstreckenden, in der Nähe der Spindeln (11) angeordneten elastischen Schlauch (29) enthält. Der elastische Schlauch (29) ist an einem Ende mit einer Klemmeinrichtung dicht verschlossen. An seinem anderen Ende schließt eine Druckluftversorgungsleitung an, die über ein Ventil (39) an eine Druckluftquelle (37) und einen Speicher (38) angeschlossen ist. Zwischen dem Speicher (38) und der Druckluftquelle (37) ist ein Rückschlagventil (41) angeordnet. Der Schlauch (29) ist innerhalb eines Rohres (27) angeordnet, das stationär verlegt ist und das im Bereich der Spindeln (11) zu diesen hin offene Ausschnitte (28) enthält. Wenn über die Druckluftversorgungseinrichtung (26) durch Verstellen des Elektromagnetventils (39) der Schlauch (29) mit Druckluft beaufschlagt wird, so quillt er aus den Ausschnitten (28) heraus und legt sich an die Spindeln (11) an. Der Speicher (38) stellt sicher, daß ein ausreichendes Volumen vorhanden ist, so daß auch bei einer geringfügigen Leckage über eine längere Stillstandszeit eine Bremswirkung erhalten wird. Auch hier ist zu beachten, daß die auftretenden Bremskräfte nur relativ gering sein müssen.

In Abwandlung der dargestellten Ausführungsform wird vorgesehen, daß der elastische Schlauch (29) so ausgebildet ist, daß er aufgrund seiner Elastizität aus den Ausschnitten (28) herausquillt und als Feststellbremse für die Spindeln (11) dient. Dieser Schlauch (29) wird dann an eine Unterdruckquelle angeschlossen, so daß er durch Anlegen eines Unterdruckes so weit zusammengezogen wird, daß die Bremswirkung aufgehoben wird.

Anstelle einer Versorgungseinrichtung (26) zum Versorgen des Schlauches (29) mit Druckluft kann auch eine Versorgungsein richtung zum Zuführen eines Hydraulikmediums vorgesehen werden, die entsprechend aufgebaut ist.

In Fig. 6 und 7 ist eine Ausführungsform dargestellt, die im Prinzip der Ausführungsform nach Fig. 1 und 2 entspricht, wobei jedoch die Feststellbremsen eine zusätzliche Funktion erhalten haben. Diese Feststellbremsen dienen nämlich zusätzlich noch als Niederhalter für die Spindeln (11), so daß diese bei einem Doffen o.dgl. nicht unbeabsichtigt aus ihren Lagern herausgezogen werden können. Bei dieser Ausführungsform sind die Bremsbeläge (25) als Niederhalter gestaltet, die in der Betriebsstellung in geringem radialem Abstand von der Spindel (11) angeordnet sind. Zwischen den als Niederhaltern dienenden Bremsbelägen (25) und dem Einzelmotor (10) ist an der Spindel ein Anschlag in Form eines Ringbundes (46) oder auch einer Ringnut vorgesehen, in welche jeweils der Bremsbelag (25) eingreift, ohne die Spindel zu berühren. Die Bremsbeläge (25) sind auf als Blattfedern (24) ausgebildeten Haltern angeordnet, die nach vorne bis zur Bedienungsseite der Maschine ragen, so daß ihre Enden (45) für eine Bedienungsperson zugänglich sind. Die Bedienungsperson kann somit die als Niederhalter dienenden Bremsbeläge (25) gegen die Kraft der Blattfedern (24) aus dem Bereich der Spindeln (11) herausschwenken, so daß sie die betreffende Spindel auch einzeln nach oben herausziehen kann.

Die als Blattfeder ausgebildeten Halter (24) sind mittels Haltemuffen (23) auf einer Stange (15) angeordnet, die auf einer Seite der Spindel die Maschine in Maschinenlängsrichtung durchläuft und die am Maschinenende an jeweils eine pneumatischen Presse (17, 18) angeschlossen sind. Durch Beaufschlagen der pneumatischen Presse (18) werden die Feststellbremsen betätigt, indem die Stange derart zu einem Maschinenende hingezogen wird, daß die Bremsbeläge (25) sich an die Spindeln (11) anlegen.Entsprechend der Ausführungsform nach Fig. 2 erfolgt die Schaltung über eine pneumatische Steuerung, die ein Elektromagnetventil (21) enthält. Auf der Stange (15) ist gleichfalls ein Rastele ment (31) vorgesehen, in welches die Rastfeder (33) mit einer Nase einrastet und somit die Stange (15) in der Bremsstellung hält.

In der Betriebsstellung haben die als Niederhalter dienenden Bremsbeläge (25) nur einen relativ geringen radialen Abstand zu den Spindeln, der kleiner als die radiale Erstreckung des Ringbundes (46) (oder der radialen Tiefe einer Ringnut) ist. Um diese Stellung einzunehmen, wird beim Wiedereinschalten der Maschine die Stange (15) über die Presse (17) bei entsprechender Schaltung des Magnetventils (21) in diese Betriebsposition gebracht. In dieser Betriebsposition rastet ein erster Rastnocken (48) einer Feder (32) in ein an der Stange (15) angebrachtes Rastelement (31) ein. Damit diese Stellung bei beaufschlagter Presse (17) nicht überfahren wird, ist im Zylinder der Presse (17) ein vom Kolben der Presse gesteuerter Auslaß (50) so vorgesehen, daß er beim Erreichen der Betriebsstellung durch den Kolben freigegeben wird. Zugeführte Druckluft entweicht und bewegt den Kolben nicht weiter.

Zusätzlich ist vorgesehen, daß die gesamte Stange (15) mit den als Niederhalter dienenden Bremsbelägen (25) in eine Außerbetriebsstellung verstellbar ist, in welcher die Bremsbeläge (25) außerhalb des Bereiches der Spindeln (11) liegen, so daß diese nach oben abgezogen werden können. Diese Stellung kann dadurch angefahren werden, daß durch ein weiteres Elektromagnetventil (47) der Auslaß (50) absperrbar ist. Durch Umsteuern des Elektromagnetventils (47) wird der Auslaß (50) geschlossen und der Presse (17) zugeführte Druckluft bewegt den Kolben der Presse weiter in die Endstellung, in der die Nocke (49) der Rastfeder (32) in das an der Stange (15) angeordnete Rastelement (31) einrastet und die Einrichtung in der Betriebsstellung fixiert.

## Patentansprüche

1. Spinnereimaschine, insbesondere Ringspinnmaschine oder Ringzwirnmaschine, mit auf beiden Maschinenseiten angeordneten Spindeln, die jeweils mit einem elektrischen Einzelmotor versehen sind, dadurch gekennzeichnet, daß den Spindeln (11) sie bei abgeschalteten Einzelmotoren (10) gegen Verdrehen sichernde Feststellbremsen (16, 29) zugeordnet sind.

2. Spinnereimaschine nach Anspruch 1, dadurch gekennzeichnet, daß für die Feststellbremsen (16, 29) aller Spindeln (11) wenigstens einer Maschinenseite eine gemeinsame Betätigungseinrichtung vorgesehen ist.

3. Spinnereimaschine nach Anspruch 1 oder 2, dadurch gekennzeichnet, daß den Spindeln (11) einer Maschinenseite ein in Längsrichtung der Maschine verlaufendes Element (15) zugeordnet ist,das mit Bremselementen (16) versehen und an einen Verstellantrieb (17, 18) angeschlossen ist, durch dessen Verstellen die Bremselemente (16) den Spindeln (11) zustellbar sind.

4. Spinnereimaschine nach einem der Ansprüche 1 bis 3, dadurch gekennzeichnet, daß eine in Längsrichtung der Maschine beweglich geführte Stange (15) vorgesehen ist,an der die Bremselemente (16) befestigt sind.

5. Spinnereimaschine nach Anspruch 4, dadurch gekennzeichnet, daß an beide Enden der Stange (15) Zugantriebe (17, 18) angreifen, die wechselweise aktivierbar sind.

6. Spinnereimaschine nach Anspruch 5, dadurch gekennzeichnet, daß als Zugantriebe pneumatische Pressen (17, 18) vorgesehen sind.

7. Spinnereimaschine nach Anspruch 5 oder 6, dadurch gekennzeichnet, daß die Stange (15) mit einer in der Bremsstellung wirksamen Rasteinrichtung (31, 33) versehen ist.

8. Ringspinnmaschine oder Ringzwirnmaschine nach einem der Ansprüche 1 bis 7, dadurch gekennzeichnet, daß den Spindeln (11) Niederhalter (25) zugeordnet sind, die auf beweglichen Haltern (24) angeordnet und mittels eines Verstellantriebes (15, 17, 18) als Bremselement (16) den Spindeln (11) zustellbar sind.

9. Ringspinnmaschine oder Ringzwirnmaschine nach Anspruch 8, dadurch gekennzeichnet, daß die Niederhalter (25) mittels eines Verstellantriebes (17) in eine die Spindeln (11) freigebende Position bewegbar sind.

10. Spinnereimaschine nach einem der Ansprüche 1 bis 9, dadurch gekennzeichnet,daß die Bremselemente (16) in Zustellrichtung zu den Spindeln (11) elastisch nachgiebig angeordnet und/oder ausgebildet sind.

11. Spinnereimaschine nach Anspruch 1 oder 2, dadurch gekennzeichnet, daß den Spindeln (11) einer Maschinenseite ein in Maschinenlängsrichtung verlaufender Schlauch (29) zugeordnet ist, der an eine Versorgungseinrichtung (26) für Druckmedium angeschlossen und durch Beaufschlagen mit Druckmedium an die Spindeln (11) andrückbar ist.

12. Spinnereimaschine nach Anspruch 11,dadurch gekennzeichnet, daß der Schlauch (29) in einem Rohr (27) verlegt ist, das im Bereich der Spindeln (11) mit zu den Spindeln (11) hin offenen Ausschnitten (28) versehen ist.
